# FASCICULE DE BREVET EUROPEEN

(11) **EP 0 912 118 B1**
(45) Date de publication et mention de la délivrance du brevet: **04.04.2001**
(21) Numéro de dépôt: 97932894.5
(22) Date de dépôt: 10.07.1997
(51) Int. Cl.: A41D 31/02, A41D 31/00, A41D 13/00

(54) **TEXTILE A HAUTE VISIBILITE, POUR LA CONFECTION DE VETEMENTS DE SECURITE PAR SIGNALISATION NOTAMMENT**
HOCHSICHTBARE FASER ZUR HERSTELLUNG VON HOCHSICHTBARER SICHERHEITSKLEIDUNG
HIGH-VISIBILITY FABRIC FOR PRODUCING HIGHLY VISIBLE SAFETY GARMENTS

(30) Priorité: 10.07.1996 FR 9608908
(43) Date de publication de la demande: 06.05.1999
(73) Titulaire: GE.DI.VE.PRO S.à.r.l., 03430 Cosne d'Allier (FR)
(72) Inventeur: FABREGUE, Claude, F-03430 Cosne d'Allier (FR)
(74) Mandataire: Chanet, Jacques
(86) Numéro de dépôt international: FR9701271
(87) Numéro de publication internationale: WO9801047

(56) Documents cités:
- DE-U- 8 910 900
- FR-A- 2 467 257
- FR-A- 2 570 935
- US-A- 3 451 232
- US-A- 4 343 853

## Description

L'invention est du domaine du textile, et elle a pour objet un vêtement confectionné à partir d'un textile associant des fils de matières différentes et respectives, matière synthétique et fibres naturelles notamment, et plus particulièrement un vêtement à haute visibilité, tel que de de sécurité par signalisation.

On connaît, pour le génie civil notamment, des vêtements de sécurité par signalisation, tels que gilets, pour lesquels est recherchée une haute visibilité. Ces vêtements sont élaborés en textile synthétique, tel que de polyester, et teintés par bain dans une teinture fluorescente afin de les rendre visibles de loin.

Un inconvénient de ces vêtements réside dans leur inconfort lorsqu'ils sont en contact direct sur la peau.

Une solution consiste à fabriquer des vêtements de sécurité à partir d'un textile mixte, c'est à dire, selon un premier exemple, un textile associant des fils de fibres naturelles à des fils en matière synthétique, afin d'offrir à la fois les avantages que procure la matière synthétique et le confort de la fibre naturelle, ou encore selon un autre exemple un textile mêlant intimement des fils en matière synthétique et des fils en fibres naturelles élaborés notamment par tissage en "chaîne et trame", suivant lequel la trame est par exemple en fil, fibres ou filament, de matière synthétique, et la chaîne en fil de fibres naturelles.

Cette solution apparaît au Demandeur comme insatisafaisante, en raison du fait que la fibre naturelle n'est pas sensible à la teinture fluorescente par bain propre aux matières synthétiques, ce qui a pour effet d'atténuer l'intensité de la couleur du gilet en raison de l'apparence de la fibre naturelle non teinte.

On connaît par ailleurs des vêtements associant deux tissus, l'un en matière synthétique et l'autre en fibres naturelles, le tissu en fibres naturelles formant une doublure intérieure du vêtement afin d'offir le confort que procure le contact direct de la fibre naturelle sur la peau.

L'utilisation d'un tel vêtement présente l'avantage d'être confortable au contact de la peau tout en offrant une visibilité idoine ; toutefois le flottement de la doublure naturelle par rapport au tissu synthétique génère une gêne inoportune pour l'utilisateur.

Inversement, on connaît aussi par le brevet US4343853 (MORRISON), un vêtement de sport formé à partir de deux couches textiles maintenues superposées par un fil de liaison, la couche intérieure du vêtement étant en matière synthétique et incorporant un agent anti-microbien, tandis que l'autre couche, extérieure, est en fibre naturelle non traitée pour offrir au vêtement une apparence extérieure et un touché agréables.

Le vêtement de la présente invention est un vêtement à haute visibilité, tel que vêtement de sécurité par signalisation pour la génie civil, et est du genre confectionné à partir d'un textile composé d'au moins deux couches textiles superposées, l'une en fibres naturelles et l'autre en matière synthétique, les deux dites couches étant assemblées l'une à l'autre au moyen d'un fil de liaison, tel que divulgué dans le brevet US4343853 (MORRISON).

Le but de l'invention est de proposer un vêtement de sécurité par signalisation confectionné à partir d'un textile du genre susvisé.

La démarche inventive a consisté à proposer un vêtement confectionné à partir d'un textile composé d'au moins deux couches textiles superposées et assemblées l'une à l'autre par un fil de liaison synthétique, l'une des couches étant en fibres naturelles, telle que lin ou coton, tandis que l'autre couche est en matière synthétique, telle que polyester, la couche en matière synthétique étant teinte d'une couleur à haute visibilité spécifique à la seule matière synthétique. On notera que le fil de liaison synthétique est de préférence de même nature que la matière de la couche synthétique du textile.

On comprendra par face interne la face du vêtement destinée à être orientée vers le corps et par face externe la face du vêtement destinée à être vue.

Ces dispositions sont telles que le vêtement présente une face externe entièrement synthétique à haute visibilité, tandis que l'autre face, interne et confortable au contact de la peau, est principalement en fibres naturelles, à l'exception du passage du fil de liaison.

Les deux dites couches sont préférentiellement à mailles superposées, de telle sorte que la couche en matière synthétique masque totalement la couche en fibres naturelles pour être seule visible. On notera que l'exacte superposition des mailles des deux couches du tissu renforce la haute visibilité du textile.

Selon divers procédés de fabrication d'un textile de l'invention, celui-ci est soit teint préalablement à une opération de confection ultérieure à sa fabrication, par trempage dans un bain de dite teinture spécifique à haute visibilité, soit teint postérieurement à une opération de confection, par trempage dans un bain de dite teinture spécifique à haute visibilité.

Il résulte de ces dispositions qu'un tel vêtement présente une face en fibres naturelles qui procure le confort du contact de la fibre naturelle directement sur la peau, sans pour autant altérer la face visible du vêtement teinte avec un produit spécifique à la matière synthétique pour être à haute visibilité, teinture indifféremment effectuée soit dès la fabrication du textile, soit lors de la confection du vêtement.

On comprendra toutefois que sans déroger aux règles de l'invention telle qu'énoncées, la face en fibres naturelles du textile peut ne pas être dans sa dite quasi totalité en fibres naturelles, au détriment du confort d'un vêtement confectionné à partir d'un tel textile, et être composée de fibres naturelles et de matière synthétique associées.

On comprendra que l'invention porte aussi sur tout vêtement pour lequel il est recherché une haute visibilité, gilet notamment ou de manière équivalente un tee-shirt, un polo, un jogging ou encore un sweat-shirt.

Selon diverses formes de réalisation déterminées en fonction de la souplesse et/ou du touché recherchés pour le textile, la couche textile en matière synthétique est élaborée à partir d'au moins un fil multifilaments continus ou monofilament, ou alternativement à partir d'au moins un fil formé de fibres mêlées discontinues; le fil de liaison synthétique est préférentiellement un monofilament.

Le textile du vêtement de l'invention est élaboré par l'une quelconque des techniques du groupe de celles comprenant le tricotage et le tissage.

Toutefois, un procédé idoine de fabrication consiste à fabriquer et à assembler les deux dites couches simultanément par tricotage au moyen d'un métier trois bancs, de manière à optenir facilement la dite superposition de mailles.

On comprendra néanmoins que selon un autre procédé d'obtention du textile de l'invention, non préféré car difficile à mettre en oeuvre pour obtenir la dite superposition de mailles, les deux dites couches sont fabriquées indépendamment l'une de l'autre, et sont ensuite assemblées par couture au moyen du fil de liaison.

La présente invention sera mieux comprise, et des détails en relevant apparaîtront, à la description qui va être faite d'une forme préférée de réalisation, en relation avec les figures de la planche annexée, dans laquelle :
La fig.1 est une représentation schématique en perspective d'une portion grossie d'un textile selon une forme préférée de réalisation de l'invention,
la fig.2 est une coupe schématique vue de dessus de la même portion.

Sur les figures, un textile à partir duquel est confectionné un vêtement de l'invention est composé de deux couches superposées 2 et 4, l'une 2 formée à partir de fils de fibres naturelles, l'autre 4 formée à partir de fils de polyester, les mailles, telles que 8 et 10 par exemple, des deux couches étant à mailles superposées, par opposition à des mailles "décalées" d'une couche textile à l'autre. Les deux couches 2 et 4 sont assemblées l'une à l'autre au moyen d'un fil de liaison 6 en polyester, qui circule d'une couche à l'autre du textile de manière à relier successivement l'une à l'autre des mailles superposées, telles que 8 et 10 des deux couches.

La visibilité du vêtement de l'invention est optimale après passage du textile dans un bain de teinture fluorescente pour polyester, grâce au fait que la couche destinée à être visible du vêtement est totalement en matière synthétique teinte, et que la présence des fibres naturelles, qui se trouvent totalement masquées à l'envers de cette couche, n'altère pas l'intensité de la couleur de cette dernière, et donc sa visibilité de loin.

On notera toutefois que l'application du textile de l'invention à un vêtement de sécurité n'est pas restrictive quant à la portée de cette dernière, et que le textile de l'invention peut être utilisé, tant pour d'autres vêtements pour lesquels sont recherchés le confort des fibres naturelles et les avantages de la matière synthétique, tels que les vêtements de sport par exemple, que des applications autres que la confection de vêtement, applications pour lesquelles il est recherché les mêmes propriétés.

On notera aussi que sur l'exemple de réalisation illustré sur les figures, le vêtement de l'invention est confectionné à partir d'un textile de l'invention est fabriqué par tricotage avec un métier à tricoter "trois bancs", suivant un mode particulier et préféré de circulation du fil de liaison d'une couche textile à l'autre.

On comprendra que ni le mode de fabrication du textile de l'invention, ni le mode de circulation du fil de liaison d'une couche à l'autre illustrés sur les figures, ne constituent des limitations de la portée de l'invention, et que, de manière équivalente, un textile comportant les deux dites couches superposées peut être fabriqué suivant d'autres procédés et comporter un fil de liaison circulant suivant un autre mode que ceux représentés, sans pour autant déroger à la règle générale de l'invention.

## Revendications

1. Vêtement de sécurité à haute visibilité par teinture fluorescente, du genre de vêtement confectionné à partir d'un textile composé d'au moins deux couches textiles superposées (2,4) et assemblées l'une à l'autre par un fil de liaison (6), caractérisé :
en ce que l'une interne (2) des dites couches textiles est en fibres naturelles tandis que l'autre couche textile, externe (4), est en matière synthétique, les deux dites couches (2,4) étant assemblées l'une à l'autre par un fil de liaison (6) en matière synthétique, la couche en matière synthétique (4) étant teinte d'une couleur fluorescente à haute visibilité spécifique à la seule matière synthétique,

2. Vêtement selon la revendication 1, caractérisé :
en ce que les deux dites couches (2,4) sont à mailles (8,10) superposées,
de telle sorte que la couche en matière synthétique (4) masque totalement la couche (2) en fibres naturelles pour être seule visible.

3. Vêtement selon l'une quelconque des revendications précédentes, caractérisé:
en ce que le dit fil de liaison est un monofilament.

4. Vêtement selon l'une quelconque des revendications précédentes, caractérisé:
en ce que la couche en matière synthétique est élaborée à partir d'au moins un fil continu.

5. Procédé de fabrication d'un vêtement selon l'une quelconque des revendications précédentes, caractérisé :
en ce qu'il est teint postérieurement à sa confection, par trempage dans un bain de dite teinture fluorescente spécifique à haute visibilité.

## Patentansprüche

1. Sicherheitskleidung hoher Erkennbarkeit durch Fluoreszenzfarbe in der Art von Kleidung, die aus einem Gewebe konfektioniert wird, welches aus mindestens zwei übereinander liegenden Gewebeschichten (2,4) besteht, von denen die eine mit der anderen durch einen Verbindungsfaden (6) verbunden ist, gekennzeichnet dadurch, dass:
die innere (2) der besagten Gewebeschichten aus Naturfasern besteht, während die andere, die äußere (4) Gewebeschicht aus einem synthetischen Material besteht, wobei die beiden Schichten (2,4) miteinander durch einen Verbindungsfaden (6) aus synthetischem Material zusammengefügt sind und die Schicht aus synthetischem Material (4) mit einer fluoreszierenden Farbe hoher Erkennbarkeit gefärbt ist, die nur für das synthetische Material spezifisch ist.

2. Kleidung nach Anspruch 1, dadurch gekennzeichnet, dass:
die beiden Schichten (2,4) dergestalt aus übereinander liegenden Maschen bestehen,
dass die Schicht aus synthetischem Material (4) die Schicht (2) aus Naturfasern total verdeckt, damit sie allein sichtbar bleibt.

3. Kleidung nach einem der vorangehenden Ansprüche, dadurch gekennzeichnet, dass
der besagte Verbindungsfaden ein Einzelfaden ist.

4. Kleidung nach einem der vorangehenden Ansprüche, dadurch gekennzeichnet, dass:
die Schicht aus synthetischem Material aus mindestens einem durchgehenden Faden gefertigt ist.

5. Verfahren zur Herstellung von Kleidung nach irgendeinem der vorangehenden Ansprüche, dadurch gekennzeichnet, dass:
sie nach ihrer Konfektionierung durch Eintauchen in ein Bad mit der besagten Fluoreszenzfarbe, die sich durch hohe Erkennbarkeit auszeichnet, gefärbt wird.

## Claims

1. High-visibility safety clothing using fluorescent dye, of the nature of clothing made up on the basis of at least two layers of superimposed textiles (2, 4) and assembled with one another by a connecting thread (6), characterised in that:
The internal layer (2) of said textile layers is of natural fibres, while the other, external textile layer (4) is of synthetic material, both said layers (2, 4) being assembled with one another by a connecting thread (6) made of synthetic material, the layer of synthetic material (4) being dyed with a fluorescent colour of high visibility specific to the synthetic material only.

2. Clothing according to Claim 1, characterised in that:
Both said layers (2,4) are of superimposed meshes (8, 10),
of such a nature that the layer of synthetic material (4) totally masks the layer (2) made of natural fibres, in order to be the only layer visible.

3. Clothing according to any of the foregoing claims, characterised in that the connection thread is a monofilament.

4. Clothing according to any of the foregoing claims, characterised in that the layer of synthetic material is prepared on the basis of at least one continuous thread.

5. Process for the manufacture of an item of clothing according to any of the preceding claims, characterised in that it is dyed subsequent to being made up, by immersion in a bath of said specific high-visibility fluorescent dye.
